# EUROPÄISCHE PATENTSCHRIFT

(11) **EP 2 292 901 B1**
(45) Veröffentlichungstag und Bekanntmachung des Hinweises auf die Patenterteilung: **18.02.2015**
(21) Anmeldenummer: 10008510.9
(22) Anmeldetag: 14.08.2010
(51) Int. Cl.: F01M 11/12

(54) **Verfahren zur Bestimmung eines Ölfüllstandes**
Method for determining an oil level
Procédé de détermination d'un niveau de remplissage d'huile

(30) Priorität: 08.09.2009 DE 102009040588
(43) Veröffentlichungstag der Anmeldung: 09.03.2011
(73) Patentinhaber: Volkswagen Aktiengesellschaft, 38440 Wolfsburg (DE)
(72) Erfinder: Schüttler, Torsten, 38444 Wolfsburg (DE); Heinemann, Martin, 38533 Vordorf (DE); Zielinski, Ralf, 38302 Wolfenbüttel (DE)

(56) Entgegenhaltungen:
- WO-A1-03/025521
- DE-A1- 4 118 896
- DE-A1- 10 044 916
- US-A1- 2007 056 653

## Beschreibung

Die Erfindung betrifft ein Verfahren zur Bestimmung eines Ölfüllstandes in der Ölwanne eines Verbrennungsmotors beim Start-Stopp-Betrieb, bei dem von einem Sensor ein Ölfüllstand OA erfasst und von einem Steuergerät der gemessene Ölfüllstand OA hinsichtlich des Unterschreitens eines von der Viskosität des Öles abhängigen minimal zulässigen Ölstandskennwertes OM bewertet wird.

Ein Verfahren der genannten Art wird bereits in der DE 196 02 599 C2 beschrieben. Diese zeigt ein Verfahren zur Bestimmung einer Flüssigkeitsmenge in einem Kraftfahrzeug, bei dem während ausgewählter Fahrzustände im Fahrbetrieb laufend mittels eines Sensors der momentane Wert des Füllstandes erfasst und in Abhängigkeit mit dem Fahrzustand, insbesondere anhand einer vorgegebenen Schluckmengenanteil-Motordrehzahl-Abhängigkeit, die momentane Füllmenge ermittelt wird.

Es ist weiterhin durch die DE 10 2005 057 077 A1 ein Verfahren zur Bestimmung eines Ölfüllstandes gezeigt, bei dem ein festgelegter Wert für einen Ölzustand entsprechend einem momentanen Motorfahrzustand ausgewählt, ein gemessener Wert der Eigenschaften des Motoröls mit dem ausgewählten und festgelegten Wert für den Ölzustand verglichen, ein Ergebniswert auf Basis des Vergleichs berechnet und entsprechend dem Ergebnis eine vorbestimmte Ausgabe ausgegeben wird.

Der bekannte Stand der Technik beschreibt die Abhängigkeit der Flüssigkeitsmenge von einem Fahrzustand, insbesondere Geschwindigkeit, Motordrehzahl und Schluckmenge. Bei einem Start-Stopp-Betrieb eines Fahrzeugs wird der gemessene Ölfüllstand OA in der Ölwanne durch die starke physikalische Dämpfung des Ölfüllstandssensors für die Erkennung eines minimal zulässigen Ölfüllstandes falsch wiedergegeben. Daraus resultierend wird ein Ölmangel zu spät erkannt.

Aus der Druckschrift US 2007/0056653 A1 ist ein Verfahren zur Messung und Anzeige des Motorölfüllstandes in einem Fahrzeug bekannt. Die in Abhängigkeit von fahrzustandsabhängigen Parametern ermittelten einzelnen Zeitanteile werden zur Ermittlung einer Dauer eines jeweiligen Zustandes des Motorölfüllstandes zu einer Zustandszeitdauer aufsummiert und mit vorgegebenen Zeitgrenzwerten des jeweiligen Zustandes des Motorölfüllstandes verglichen. So kann beispielsweise eine Ölstandswarnung ausgegeben werden, wenn der Motorölfüllzustand länger als der vorbestimmte Zeitgrenzwert, z.B. 60 s, unterhalb eines vorgegebenen Füllstandsgrenzwertes liegt. Durch die Ermittlung der Zustandszeitdauer in Abhängigkeit von fahrzustandsabhängigen Parametern wird eine Verbesserung bzw. Erhöhung der Anzeigegüte eines ermittelten Motorölfüllstandes im Motorbetrieb in allen Fahrzuständen möglich, d.h. es wird eine sichere, stabile und genaue Erkennung des aktuellen Motorölfüllstandes ermöglicht. Zudem können durch das Verfahren mit variablen Zustandszeitanteilen kostengünstige Ölstandsschalter verwendet werden und die Anzeigegüte trotzdem erhöht werden.

Vor diesem Hintergrund liegt der Erfindung die Aufgabe zugrunde, ein Verfahren der eingangs genannten Art derart auszuführen, dass bei einem Start-Stopp-Betrieb eines Fahrzeugs die Erkennung eines minimalen Ölfüllstandes bei unterschiedlichen Ölfüllstandssensoren mit unterschiedlichem Dämpfungsverhalten schnell, ohne lange Entprellzeiten und sicher zur Verfügung steht.

Diese Aufgabe wird gelöst mit einem Verfahren gemäß den Merkmalen des Patentanspruchs 1. Die Unteransprüche betreffen besonders zweckmäßige Weiterbildungen der Erfindung.

Erfindungsgemäß ist also ein Verfahren zur Bestimmung eines Ölfüllstandes in der Ölwanne eines Verbrennungsmotors beim Start-Stopp-Betrieb vorgesehen, bei dem von einem Sensor ein Ölfüllstand OA erfasst, von einem Steuergerät der gemessene Ölfüllstand OA hinsichtlich des Unterschreitens eines von der Viskosität des Öls abhängigen minimal zulässigen Ölstandskennwerts OM und eines errechneten Ölstandskennwerts OK bewertet und in Abhängigkeit der Bewertung eine Warneinrichtung aktiviert wird, wobei bei der Berechnung des Ölstandskennwerts OK ständig die Zeitdauer seit Start ZB oder die Zeitdauer seit Stopp ZP des Verbrennungsmotors berücksichtigt wird. Hierdurch wird es möglich, die physikalischen Unzulänglichkeiten eines Ölfüllstandssensors zu kompensieren. Gerade im Start-Stopp-Betrieb eines Fahrzeugs können so schnell, zuverlässig und unabhängig von der Fahrgeschwindigkeit des Fahrzeugs Werte für die Öl-Minimum-Warnung erzeugt werden, was insbesondere für ein peilstabloses Fahrzeug zwingend erforderlich ist.

Vorteilhaft ist es, dass die Differenz zwischen dem gemessenen Ölfüllstand OA und dem minimal zulässigen Ölstandskennwert OM sowie die Differenz zwischen dem gemessenen Ölfüllstand OA und dem errechneten Ölstandskennwert OK für eine bestimmte Laufleistung des Verbrennungsmotors summiert und am Ende der Laufleistung der Mittelwert gebildet wird, wobei bei negativem Mittelwert die Warneinrichtung aktiviert wird. Hierdurch werden unterschiedliche und/oder widersprüchliche, den Fahrer verunsichernde Anzeigen vermieden, was zu einer hohen Akzeptanz eines peilstablosen Fahrzeugs und gleichzeitig besserer Wartung des Fahrzeugs führt.

Günstig ist es, dass nach dem Einschalten der Zündung des Verbrennungsmotors in dem Steuergerät die Initialisierung des Verfahrens erfolgt und auf das Starten des Verbrennungsmotors gewartet wird, nach dem Starten des Verbrennungsmotors in einer ersten Verfahrensschleife die Ermittlung des minimalen Ölstandskennwerts OM und die Bewertung des gemessenen Ölfüllstands erfolgt und nach dem Stoppen des Verbrennungsmotors in einer zweiten Verfahrensschleife auf ein erneutes Starten des Verbrennungsmotors gewartet wird. Hierdurch können den Ölfüllstand OA beeinflussende Parameter schon beim Start des Verbrennungsmotors gesammelt werden, die zur kontinuierlichen Berechnung eines prognostizierten Ölstandskennwerts herangezogen werden.

Eine Weiterbildung der Erfindung ist es, dass bei der Initialisierung eine Zeitdauer nach dem letzten Stoppen des Verbrennungsmotors aus einer Zeitnahmeeinrichtung und ein temperaturabhängiger, minimal zulässiger Ölstandskennwert OTM aus einer im Steuergerät hinterlegten Tabelle eingelesen wird, ein korrigierter, minimal zulässiger Ölstandskennwert OKM berechnet wird und, sofern in einer Speichereinrichtung kein gespeicherter Ölstandskennwert MOK vorhanden ist, der korrigierte, minimal zulässige Ölstandskennwert OKM in der Speichereinrichtung als gespeicherter Ölstandskennwert MOK hinterlegt wird. Die Berechnung des korrigierten, minimal zulässigen Ölstandskennwerts OKM erfolgt basierend auf der gemessenen aktuellen Öltemperatur OT und dem temperaturabhängigen, minimal zulässigen Ölstandskennwert OTM nach der Formel: $OKM = OTM * \left(1+0,07*\left(OT-40⁢K\right)/100⁢K\right)$

Vorteilhaft ist es, dass in der ersten Verfahrensschleife direkt nach dem Start des Verbrennungsmotors zunächst ein Start-Sensor-Zeit-Kennwert SKS ermittelt und gespeichert wird, der von der Öltemperatur OT und einem in einer Tabelle im Steuergerät hinterlegten Sensorkennwert SK abhängig ist, und ein Start-Ölstandskennwert OKS nach der Formel: $OKS = MOK + \left(OKM-MOK\right) * \left(1-e⁢\left(-ZP/SK\right)\right)$ errechnet wird, danach ein Ölstandskennwert OK nach der Formel: $OK = \left(OKS-OM\right) * e ⁢ \left(-ZB/SK\right) + OM$
errechnet wird und ein Differenzölstand nach der Formel: $OD = OA - OK$
errechnet und dann der Betriebszustand des Verbrennungsmotors überprüft wird, wobei bei einem Stopp des Verbrennungsmotors die zweite Verfahrensschleife ausgeführt wird oder bei einem Betrieb des Verbrennungsmotors und bei einem Vergleich mit dem Ergebnis, dass die Zeitdauer seit Start ZB größer ist als der dreifache Start-Sensor-Zeit-Kennwert SKS, der Differenzölstand OD nach der Formel: $OD = OA - OM$
errechnet wird oder bei einem Betrieb des Verbrennungsmotors und bei dem Vergleich mit dem Ergebnis, dass die Zeitdauer seit Start ZB kleiner oder gleich ist als/wie der dreifache Start-Sensor-Zeit-Kennwert SKS, erneut der Ölstandskennwert OK errechnet und der Betriebszustand des Verbrennungsmotors auf ein Stopp überprüft wird.

Weiterhin ist es günstig, dass in der zweiten Verfahrensschleife bei einem Stopp des Verbrennungsmotors und einem Vergleich mit dem Ergebnis, dass die Zeitdauer seit Start ZB größer ist als der dreifache Start-Sensor-Zeit-Kennwert SKS, der gespeicherte Ölstandskennwert MOK mit dem minimalen Ölstandskennwert OM überschrieben wird und auf ein erneutes Starten des Verbrennungsmotors gewartet wird oder bei einem Stopp des Verbrennungsmotors und dem Vergleich mit dem Ergebnis, dass die Zeitdauer seit Start ZB kleiner oder gleich ist als/wie der dreifache Start-Sensor-Zeit-Kennwert SKS, der gespeicherte Ölstandskennwert MOK mit dem Ölstandskennwert OK überschrieben und auf ein erneutes Starten des Verbrennungsmotors gewartet wird.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt ein Ablaufdiagramm des Verfahrens zur Bestimmung eines Ölfüllstandes in der Ölwanne eines Verbrennungsmotors beim Start-Stopp-Betrieb. Bei dem Verfahren wird von einem Steuergerät der von einem Sensor gemessene Ölfüllstand OA hinsichtlich des Unterschreitens eines von der Viskosität des Öls abhängigen minimal zulässigen Ölstandskennwerts OM und eines errechneten Ölstandskennwerts OK bewertet 11. Zur Bewertung 11 wird die Differenz zwischen dem gemessenen Ölfüllstand OA und dem minimal zulässigen Ölstandskennwert OM sowie die Differenz zwischen dem gemessenen Ölfüllstand OA und dem errechneten Ölstandskennwert OK für eine bestimmte Laufleistung des Verbrennungsmotors summiert. Am Ende der Laufleistung wird der Mittelwert gebildet und bei negativem Mittelwert eine vom Fahrer wahrnehmbare Warneinrichtung aktiviert. Bei der Berechnung des Ölstandskennwerts OK wird die Zeitdauer seit Start ZB oder die Zeitdauer seit Stopp ZP des Verbrennungsmotors berücksichtigt.

Der Ablauf des Verfahrens gliedert sich in eine Phase der Initialisierung 1 des Verfahrens nach dem Einschalten der Zündung des Verbrennungsmotors, eine erste Verfahrensschleife 18 nach dem Starten 5 des Verbrennungsmotors und eine zweite Verfahrensschleife 19 nach dem Stoppen 12 des Verbrennungsmotors.

Nach dem Einschalten der Zündung des Verbrennungsmotors wird in dem Steuergerät die Initialisierung 1 des Verfahrens durchgeführt und auf das Starten 5 des Verbrennungsmotors gewartet 6. Nach dem Starten 5 des Verbrennungsmotors erfolgt in einer ersten Verfahrensschleife 18 die Ermittlung des minimalen Ölstandskennwerts OM und die Bewertung des gemessenen Ölfüllstands. Nach dem Stoppen 12 des Verbrennungsmotors wird in einer zweiten Verfahrensschleife 19 auf ein erneutes Starten 5 des Verbrennungsmotors gewartet.

Bei der Initialisierung 1 wird eine Zeitdauer nach dem letzten Stoppen 12 des Verbrennungsmotors aus einer Zeitnahmeeinrichtung und ein temperaturabhängiger, minimal zulässiger Ölstandskennwert OTM aus einer im Steuergerät hinterlegten Tabelle eingelesen 2. Daraufhin wird ein korrigierter, minimal zulässiger Ölstandskennwert OKM berechnet 3 und, sofern in einer Speichereinrichtung kein gespeicherter Ölstandskennwert MOK vorhanden ist, der korrigierte, minimal zulässige Ölstandskennwert OKM in der Speichereinrichtung als gespeicherter Ölstandskennwert MOK hinterlegt 4.

In der ersten Verfahrensschleife 18 direkt nach Start 5 des Verbrennungsmotors wird ein Start-Sensor-Zeit-Kennwert SKS ermittelt 7, der von der Öltemperatur OT und einem in einer Tabelle im Steuergerät hinterlegten Sensorkennwert SK abhängig ist. Danach wird ein Start-Ölstandskennwert OKS errechnet 8. Daraufhin werden dann ein Ölstandskennwert OK errechnet 11 und ein Differenzölstand OD errechnet 10.

Dann wird der Betriebszustand des Verbrennungsmotors überprüft, wobei bei einem Stopp 12 des Verbrennungsmotors die zweite Verfahrensschleife 19 ausgeführt wird oder bei einem Betrieb des Verbrennungsmotors und bei einem Vergleich 16 mit dem Ergebnis, dass die Zeitdauer seit Start ZB größer ist als der dreifache Start-Sensor-Zeit-Kennwert SKS, der Differenzölstand OD ermittelt wird 17 oder bei einem Betrieb des Verbrennungsmotors und bei dem Vergleich 16 mit dem Ergebnis, dass die Zeitdauer seit Start ZB kleiner oder gleich ist als/wie der dreifache Start-Sensor-Zeit-Kennwert SKS, erneut der Ölstandskennwert OK errechnet 11 und der Betriebszustand des Verbrennungsmotors auf ein Stopp 12 überprüft wird.

In der zweiten Verfahrensschleife 19 ist vorgesehen, dass bei einem Stopp 12 des Verbrennungsmotors und einem Vergleich 13 mit dem Ergebnis, dass die Zeitdauer seit Start ZB größer ist als der dreifache Start-Sensor-Zeit-Kennwert SKS, der gespeicherte Ölstandskennwert MOK mit dem minimalen Ölstandskennwert überschrieben 15 und auf ein erneutes Starten 5 des Verbrennungsmotors gewartet wird oder bei einem Stopp 12 des Verbrennungsmotors und dem Vergleich 13 mit dem Ergebnis, dass die Zeitdauer seit Start ZB kleiner oder gleich ist als/wie der dreifache Start-Sensor-Zeit-Kennwert SKS, der gespeicherte Ölstandskennwert MOK mit dem Ölstandskennwert OK überschrieben 14 und auf ein erneutes Starten 5 des Verbrennungsmotors gewartet wird.

### Bezugszeichenliste

- 1: Initialisierung
- 2: Einlesen von ZP und OTM
- 3: Berechnung von OKM
- 4: Speichern OKM
- 5: Abfrage Start Verbrennungsmotor

- 6: Antwort: "Nein"
- 7: Ermitteln und Speichern SKS
- 8: Berechnung von OKS
- 9: Antwort: "Ja"
- 10: Berechnung von OD

- 11: Berechnung von OK
- 12: Abfrage Stopp Verbrennungsmotor
- 13: Vergleich von ZB mit SKS
- 14: Speichern von OK
- 15: Speichern von OM

- 16: Vergleich von ZB mit SKS
- 17: Berechnung von OD
- 18: erste Verfahrensschleife
- 19: zweite Verfahrensschleife

## Patentansprüche

1. Verfahren zur Bestimmung eines Ölfüllstandes in der Ölwanne eines Verbrennungsmotors beim Start-Stopp-Betrieb, bei dem von einem Sensor ein Ölfüllstand OA erfasst und von einem Steuergerät der gemessene Ölfüllstand OA hinsichtlich des Unterschreitens eines von der Viskosität des Öls abhängigen minimal zulässigen Ölstandskennwerts OM bewertet wird, **dadurch gekennzeichnet, dass** von dem Steuergerät auch ein errechneter Ölstandskennwert OK hinsichtlich des Unterschreitens eines von der Viskosität des Öls abhängigen minimal zulässigen Ölstandskennwertes OM bewertet (11) wird und in Abhängigkeit der Bewertung (11) eine Warneinrichtung aktiviert wird, wobei bei der Berechnung des Ölstandskennwerts OK die Zeitdauer seit Start ZB oder die Zeitdauer seit Stopp ZP des Verbrennungsmotors berücksichtigt wird.

2. Verfahren nach Anspruch 1, **dadurch gekennzeichnet, dass** die Differenz zwischen dem gemessenen Ölfüllstand OA und dem minimal zulässigen Ölstandskennwerts OM sowie die Differenz zwischen dem gemessenen Ölfüllstand OA und dem errechneten Ölstandskennwert OK für eine bestimmte Laufleistung des Verbrennungsmotors summiert und am Ende der Laufleistung der Mittelwert gebildet wird, wobei bei negativem Mittelwert die Warneinrichtung aktiviert wird.

3. Verfahren nach einem der Ansprüche 1 oder 2, **dadurch gekennzeichnet, dass** nach dem Einschalten der Zündung des Verbrennungsmotors in dem Steuergerät die Initialisierung (1) des Verfahrens erfolgt und auf das Starten (5) des Verbrennungsmotors gewartet wird,
nach dem Starten (5) des Verbrennungsmotors in einer ersten Verfahrensschleife (18) die Ermittlung des minimalen Ölstandskennwerts OM und die Bewertung des gemessenen Ölfüllstands OA erfolgt,
nach dem Stoppen (12) des Verbrennungsmotors in einer zweiten Verfahrensschleife (19) auf ein erneutes Starten (5) des Verbrennungsmotors gewartet wird.

4. Verfahren nach zumindest einem der vorangehenden Ansprüche, **dadurch gekennzeichnet, dass** bei der Initialisierung (1) eine Zeitdauer nach dem letzten Stoppen (12) des Verbrennungsmotors aus einer Zeitnahmeeinrichtung und ein temperaturahängiger, minimal zulässiger Ölstandskennwert OTM aus einer im Steuergerät hinterlegten Tabelle eingelesen (2) wird,
ein korrigierter, minimal zulässiger Ölstandskennwert OKM berechnet (3) wird und, sofern in einer Speichereinrichtung kein gespeicherter Ölstandskennwert MOK vorhanden ist, der korrigierte, minimal zulässige Ölstandskennwert OKM in der Speichereinrichtung als gespeicherter Ölstandskennwert MOK hinterlegt (4) wird.

5. Verfahren nach einem der vorangehenden Ansprüche, **dadurch gekennzeichnet, dass** in der ersten Verfahrensschleife (18)
direkt nach dem Start (5) des Verbrennungsmotors ein Start-Sensor-Zeit-Kennwert SKS ermittelt (7) wird, der von der Öltemperatur OT und einem in einer Tabelle im Steuergerät hinterlegten Sensorkennwert SK (18) abhängig ist,
und ein Start-Ölstandskennwert OKS errechnet (8) wird,
danach ein Ölstandskennwert OK errechnet (11) wird
und ein Differenzölstand OD errechnet (10) wird,
dann der Betriebszustand des Verbrennungsmotors überprüft wird, wobei bei einem Stopp (12) des Verbrennungsmotors die zweite Verfahrensschleife (19) ausgeführt wird oder bei einem Betrieb des Verbrennungsmotors und bei einem Vergleich (16) mit dem Ergebnis, dass die Zeitdauer seit Start ZB größer ist als der dreifache Start-Sensor-Zeit-Kennwert SKS, der Differenzölstand OD ermittelt (17) wird
oder bei einem Betrieb des Verbrennungsmotors und bei dem Vergleich (16) mit dem Ergebnis, dass die Zeitdauer seit Start ZB kleiner oder gleich ist als/wie der dreifache Start-Sensor-Zeit-Kennwert SKS, erneut der Ölstandskennwert OK errechnet (11) und der Betriebszustand des Verbrennungsmotors auf ein Stopp (12) überprüft wird.

6. Verfahren nach zumindest einem der vorangehenden Ansprüche, **dadurch gekennzeichnet, dass** in der zweiten Verfahrensschleife (19)
bei einem Stopp (12) des Verbrennungsmotors und einem Vergleich (13) mit dem Ergebnis, dass die Zeitdauer seit Start ZB größer ist als der dreifache Start-Sensor-Zeit-Kennwert SKS, der gespeicherte Ölstandskennwert MOK mit dem minimalen Ölstandskennwert OM überschrieben (15) wird und auf ein erneutes Starten (5) des Verbrennungsmotors gewartet wird
oder bei einem Stopp (12) des Verbrennungsmotors und dem Vergleich (13) mit dem Ergebnis, dass die Zeitdauer seit Start ZB kleiner oder gleich ist als/wie der dreifache Start-Sensor-Zeit-Kennwert SKS, der gespeicherte Ölstandskennwert MOK mit dem Ölstandskennwert OK überschrieben (14) und auf ein erneutes Starten (5) des Verbrennungsmotors gewartet wird.

## Claims

1. Method for determining an oil level in the oil sump of an internal combustion engine in the start/stop mode, in which an oil level OA is detected by a sensor and the measured oil level OA is evaluated by a control unit with respect to a minimum permissible oil level characteristic value OM, which is dependent on the viscosity of the oil, being undershot, **characterized in that** a calculated oil level characteristic value or is also evaluated (11) by the control unit with respect.to a minimum permissible oil level characteristic OM, which is dependent on the viscosity of the oil, being undershot and a warning device is actuated as a function of the evaluation (11), wherein the time period since the start ZB or the time period since the stop ZP of the internal combustion engine is taken into account in the calculation of the oil level characteristic value OK.

2. Method according to Claim 1, **characterized in that** the difference between the measured oil level OA and the minimum permissible oil level characteristic value OM as well as the difference between the oil level OA and the calculated oil level characteristic value OK for a specific mileage of the internal combustion engine is summed and the mean value is formed at the end of the mileage, wherein the warning device is actuated in the case of a negative mean value.

3. Method according to Claim 1 or 2, **characterized in that** after the ignition of the internal combustion engine is switched on the initialization (1) of the method takes place in the control unit, and the system waits for the starting (5) of the internal combustion engine,
after the starting (5) of the internal combustion engine, the determination of the minimum oil level characteristic value OM and the evaluation of the measured oil level OA takes place in a first method loop (18),
after the stopping (12) of the internal combustion engine, the system waits for renewed starting (5) of the internal combustion engine in a second method loop (19).

4. Method according to at least one of the preceding claims, **characterized in that** in the case of the initialization (1) a time period after the last stopping (12) of the internal combustion engine is read in (2) from a timing device, and a temperature-dependent, minimum permissible oil level characteristic value OTM is read in (2) from a table stored in the control unit,
a corrected, minimum permissible oil level characteristic value OKM is calculated (3) and, if no stored oil level characteristic value MOK is present in a memory device, the corrected minimum permissible oil level characteristic value OKM is stored (4) in the memory device as a stored oil level characteristic value MOK.

5. Method according to one of the preceding claims **characterized in that** in the first method loop (18), directly after the starting (5) of the internal combustion engine, a start sensor time characteristic value SKS is determined (7), which start sensor time characteristic value SKS is dependent on the oil temperature OT and a sensor characteristic value SK (18) stored in a table in the control unit,
and a start oil level characteristic value OKS is calculated (8),
after this an oil level characteristic value OK is calculated (11),
and a difference oil level OD is calculated (10),
the operating state of the internal combustion engine is then checked, wherein in the case of stopping (12) of the internal combustion engine the second method loop (19) is executed, or
in the case of operation of the internal combustion engine and in the case of a comparison (16) with the result that the time period since the start ZB is longer than three times the start sensor time characteristic value SKS, the difference oil level OD (17) is determined,
or in the case of operation of the internal combustion engine and in the case of the comparison (16) with the result that the time period since the start ZB is shorter than or equal to three times the start sensor time characteristic value SKS the oil level characteristic value OK is calculated (11) again and the operating state of the internal combustion engine is checked for stopping (12).

6. Method according to at least one of the preceding claims, **characterized in that** in the second method loop (19),
in the case of stopping (12) of the internal combustion engine and in the case of a comparison (13) with the result that the time period since the start ZB is longer than three times the start sensor time characteristic value SKS the stored oil level characteristic value MOK is overwritten (15) with the minimum oil level characteristic value OM, and the system waits for renewed starting (5) of the internal combustion engine,
or in the case of stopping (12) of the internal combustion engine and the comparison (13) with the result that the time period since the start ZB is shorter than or equal to three times the start sensor time characteristic value SKS the stored oil level characteristic value MOK is overwritten (14) with the oil level characteristic value OK, and the system waits for renewed starting (5) of the internal combustion engine.

## Revendications

1. Procédé de détermination du niveau d'huile dans le carter d'huile d'un moteur à combustion interne fonctionnant en démarrage-arrêt, dans lequel le niveau d'huile OA est saisi par un capteur et un appareil de commande évalue le niveau d'huile OA mesuré pour vérifier si une valeur caractéristique minimale admissible OM du niveau d'huile, dépendant de la viscosité de l'huile, n'est plus atteinte,
**caractérisé en ce que**
l'appareil de commande évalue (11) également une valeur caractéristique calculée OK du niveau d'huile pour vérifier si une valeur caractéristique minimale admissible OM du niveau d'huile, dépendant de la viscosité de l'huile, n'est plus atteinte,
**en ce qu'**un dispositif d'avertissement est activé en fonction de l'évaluation (11) et
**en ce que** la durée ZB qui s'est écoulée depuis le démarrage ou la durée ZP qui s'est écoulée depuis l'arrêt du moteur à combustion interne sont prises en compte dans le calcul de la valeur caractéristique OK du niveau d'huile.

2. Procédé selon la revendication 1, **caractérisé en ce que** la différence entre le niveau d'huile mesuré OA et la valeur caractéristique minimale admissible OM du niveau d'huile ainsi que la différence entre le niveau d'huile mesuré OA et la valeur caractéristique calculée OK du niveau d'huile sont additionnées sur une utilisation définie du moteur à combustion interne et la valeur moyenne est formée à la fin de la durée de fonctionnement, le dispositif d'avertissement étant activé au cas où la valeur moyenne est négative.

3. Procédé selon l'une des revendications 1 ou 2, **caractérisé en ce qu'**après le branchement de l'allumage du moteur à combustion interne, l'initialisation (1) du procédé a lieu dans l'appareil de commande et le démarrage (5) du moteur à combustion interne est attendu,
**en ce qu'**après le démarrage (5) du moteur à combustion interne, dans une première boucle (18) du procédé, la détermination de la valeur caractéristique minimale OM du niveau d'huile et l'évaluation du niveau d'huile mesuré OA ont lieu et un nouveau démarrage (5) du moteur à combustion interne est attendu dans une deuxième boucle (19) du procédé, après l'arrêt (12) du moteur à combustion interne.

4. Procédé selon au moins l'une des revendications précédentes, **caractérisé en ce que** lors de l'initialisation (1), la durée qui s'est écoulée depuis le dernier arrêt (12) du moteur à combustion interne est lue (2) dans un dispositif d'enregistrement du temps et la valeur caractéristique minimale admissible OTM du niveau d'huile, qui dépend de la température, est lue (2) dans un tableau conservé en mémoire dans l'appareil de commande,
une valeur caractéristique minimale admissible corrigée OKM du niveau d'huile est calculée_(3) et si aucune valeur caractéristique MOK du niveau d'huile n'est présente dans un dispositif de mémoire, la valeur caractéristique minimale admissible corrigée OKM du niveau d'huile présente dans le dispositif de mémoire est conservée (4) comme valeur caractéristique MOK conservée en mémoire du niveau d'huile.

5. Procédé selon l'une des revendications précédentes, **caractérisé en ce que** dans la première boucle (18) du procédé, immédiatement après le démarrage (5) du moteur à combustion interne, une valeur caractéristique SKS de durée du capteur de démarrage qui dépend de la température d'huile OT et d'une valeur caractéristique de capteur SK (18) conservée dans un tableau de l'appareil de commande est déterminée (7), une valeur caractéristique initiale OKS du niveau d'huile est calculée (8), une valeur caractéristique OK du niveau d'huile est ensuite calculée (11) et une différence OD du niveau d'huile est calculée (10), l'état de fonctionnement du moteur à combustion interne est ensuite vérifié et en cas d'arrêt (12) du moteur à combustion interne, la deuxième boucle (19) du procédé est exécutée ou, si le moteur à combustion interne est en fonctionnement et si une comparaison (16) donne pour résultat que la durée ZB qui s'est écoulée depuis le démarrage est supérieure à trois fois la valeur caractéristique de durée SKS du capteur de démarrage, la différence OD du niveau d'huile est déterminée (17), ou lorsque le moteur à combustion interne fonctionne et qu'une comparaison (16) donne pour résultat que la durée ZB qui s'est écoulée depuis le démarrage est inférieure ou égale à trois fois la valeur caractéristique SKS du temps de capteur de démarrage, la valeur caractéristique OK du niveau d'huile est de nouveau calculée (11) et on vérifie si le moteur à combustion interne est à l'état de fonctionnement d'arrêt (12).

6. Procédé selon au moins l'une des revendications précédentes, **caractérisé en ce que** dans la deuxième boucle (19) du procédé, le moteur à combustion interne étant à l'arrêt (12), si une comparaison (13) donne le résultat que la durée ZB qui s'est écoulée depuis le démarrage est supérieure à trois fois la valeur caractéristique SKS du temps de capteur de démarrage, la valeur caractéristique MOK conservée en mémoire du niveau d'huile est remplacée par la valeur caractéristique minimale OM du niveau d'huile (15) et un nouveau démarrage (5) du moteur à combustion interne est attendu, ou, le moteur à combustion interne étant à l'arrêt (12), si une comparaison (13) donne pour résultat que la durée ZB qui s'est écoulée depuis le démarrage est inférieure ou égale à trois fois la valeur caractéristique SKS du temps de capteur de démarrage, la valeur caractéristique MOK conservée en mémoire du niveau d'huile est remplacée par la valeur caractéristique OK du niveau d'huile (14) et un nouveau démarrage (5) du moteur à combustion interne est attendu.
